# EUROPÄISCHE PATENTSCHRIFT

(11) **EP 0 140 373 B1**
(45) Veröffentlichungstag und Bekanntmachung des Hinweises auf die Patenterteilung: **03.05.1989**
(21) Anmeldenummer: 84113082.6
(22) Anmeldetag: 30.10.1984
(51) Int. Cl.: B21D 37/04, B21D 28/34, B21D 28/02

(54) **Stanzmaschine und Werkzeugsatz für Stanzmaschinen**
Cutting press and tool set for cutting presses
Poinçonneuse et jeu d'outils pour poinçonneuses

(30) Priorität: 31.10.1983 DE 3339503
(43) Veröffentlichungstag der Anmeldung: 08.05.1985
(73) Patentinhaber: Dietz NC-Werkzeugsysteme, D-8374 Viechtach (DE)
(72) Erfinder: Dietz, Ferdinand, D-8374 Viechtach (DE)
(74) Vertreter: Klunker, Hans-Friedrich, Dr.

(56) Entgegenhaltungen:
- DE-A- 2 538 605
- DE-B- 1 218 276
- DE-B- 1 502 721
- DE-B- 2 264 851
- DE-C- 441 599
- US-A- 1 963 313
- US-A- 2 576 328
- US-A- 3 048 328

## Beschreibung

Die Erfindung bezieht sich auf eine Stanzmaschine mit Vorschubeinrichtung zur taktweisen Weiterbewegung des zu stanzenden Materials durch die Stanzmaschine; mit einer Reihe von Werkzeugelementen, die jeweils eine in einer Matrizenaufnahme angeordnete Matrize, eine im Abstand darüber angeordnete Führung für einen Stanzstempel und einen Stanzstempel aufweisen; mit einer die Stanzstempel beaufschlagenden Kopfplatte der Antriebseinrichtung; und mit den Werkzeugelementen zugeordneten, ein- und ausschaltbaren Kopplungseinrichtungen, die der wahlweisen Stanzkraftübertragung zum zugeordneten Stanzstempel dienen.

Bei einer bekannten Stanzmaschine dieser Art (US-A-3 048 328) sind die Matrizen der Werkzeugelemente auf dem Maschinentisch befestigt, während die Stanzstempel der Werkzeugelemente über Zwischenteile an der Kopfplatte der Stanzmaschine befestigt sind. Wenn die Stanzmaschine auf die Produktion anderer Stanzteile umgerüstet werden soll, müssen Austauscharbeiten sowohl am Maschinentisch als auch an der Kopfplatte vorgenommen werden und müssen die ausgetauschten Matrizen und Stanzstempel einzeln wieder zueinander justiert werden.

Aus der Zeitschrift «Bänder, Bleche, Rohre» (1976), Seiten 448 bis 450, ist eine Stanzmaschine bekannt, bei der die Werkzeugelemente, einschließlich Stanzstempel, jeweils C-förmig und einzeln auf dem Maschinentisch befestigt sind. Ein- und ausschaltbare Kopplungseinrichtungen sind nicht vorhanden. Bei jeder Abwärtsbewegung der Kopfplatte unter der Wirkung der Antriebseinrichtung der Stanzmaschine werden sämtliche vorgesehenen Stanzstempel zugleich zum zu stanzenden Material und den Matrizen bewegt, so daß sie alle gleichzeitig einen (Stanz)-Schnitt durchführen. Die Stanzmaschine arbeitet nach dem Prinzip des Folgeschnitts, bei dem das zu stanzende Material taktweise zwischen den Stanzhüben durch die Stanzmaschine weiterbewegt wird, wobei eine Aneinanderreihung von identischen Stanzungen oder identischen Stanzmustern nacheinander gestanzt wird und ein bestimmtes zu stanzendes Werkstück mehrere identische Stanzungen oder Stanzmuster hintereinander aufweist. Dies beschränkt das Arbeiten mit der Stanzmaschine auf die Herstellung von Werkstükken, deren Gesamt-Stanzmuster auf eine Reihe identischer Einzel-Stanzmuster aufteilbar ist. Wenn hingegen ein Werkstück beispielsweise eine bestimmte Stanzöffnung insgesamt nur ein Mal aufweist, muß diese Stanzöffnung nachträglich gestanzt werden.

Aus der Zeitschrift ceWerkstattstechnik.., 56. Jg. 1966. Heft 10, S. 497/498, ist eine Stanzmaschine mit einer quer zur Vorschubrichtung des zu stanzenden Materials liegende Reihe von Werkzeugelementen und ein- und ausschaltbaren Kopplungseinrichtungen bekannt. Diese Maschine weist eine gemeinsame Matrizenplatte für die Matrizen und oberhalb davon eine gemeinsame Führungsplatte mit Bohrungen auf, in denen die unteren Endbereiche der Stanzstempel gleitend auf und nieder gehen. Die Stanzstempel sind jedoch in einer Stempelhalteplatte gehalten, die an der Kopfplatte der Stanzmaschine befestigt ist. Außerdem sind in der Führungsplatte keine auswechselbar eingesteckten Führungshülsen vorgesehen.

Aus der DE-A-2 538 605 ist ein einzelnes Werkzeugelement mit C-förmigem Rahmen bekannt, das im unteren Arm des Rahmens eine Matrize und im oberen Arm des Rahmens auswechselbar eingesteckt eine Führungshülse aufweist, in der darin aufgenommene Stanzstempel gegen Federwirkung axial verschiebbar ist.

Der Erfindung liegt die Aufgabe zugrunde, eine einfacher auf andere herzustellende Stanzteile umrüstbare Stanzmaschine zu schaffen.

Zur Lösung dieser Aufgabe ist die Stanzmaschine erfindungsgemäß dadurch gekennzeichnet, daß mehrere Werkzeugelemente zu einer auf dem Maschinentisch aufruhenden Baueinheit zusammengefaßt sind, die aufweist:
- ein über deren Länge sich erstreckendes Unterteil, das die Aufnahme für die Matrizen bildet;
- ein über deren Länge sich erstreckendes, mit Abstand darüber angeordnetes Oberteil, das eine Führungsplatte bildet, in die Führungshülsen für die Stanzstempel auswechselbar gesteckt sind;
- die Stanzstempel.

Die erfindungsgemäße Stanzmaschine ist universell und kann schnell und mit hoher Präzision insbesondere auch Werkstücke stanzen, die ein nicht in identische Einzel-Stanzmuster unterteilbares Gesamt-Stanzmuster haben.

Bei der erfindungsgemäßen Stanzmaschine lassen sich die Führungshülsen mit Stanzstempel und die Matrizen äußerst einfach austauschen oder entsprechend der jeweiligen Stanzaufgabe entfernen oder einsetzen und lassen sich bei jedem Stanzhub ein oder mehrere Stanzstempel aus einer vorgesehenen Stanzstempelanordnung ausschalten, so daß er bzw. sie keine Stanzung ausführen. Hierdurch ist eine Schnellumstellung auf andere Stanzmuster möglich. Die erfindungsgemäße Stanzmaschine kann nach dem Folgeschnittprinzip oder dem Komplettschnittprinzip arbeiten. Bei Stanzungen nach dem Folgeschnittprinzip können die einzelnen Schnitte der Schnittfolge, wenn erforderlich, mit unterschiedlich ein-und ausgeschalteten Stanzstempeln durchgeführt werden, was das Spektrum der nach dem Folgeschnittprinzip produzierbaren Teile ganz erheblich erweitert. Die erfindungsgemäße Stanzmaschine rationalisiert aber auch Stanzungen nach dem Komplettschnittprinzip, weil mit einer einzigen Reihe von Werkzeugelementen, die jeweils einen Stanzstempel mit zugeordneter Matrize aufweisen, eine größere Anzahl unterschiedlicher Teile gestanzt werden kann, wenn man je nach zu stanzendem Teil andere Stanzstempel ein- und ausschaltet, und weil durch einfachstes Austauschen, Entfernen oder Hinzufügen von Führungshülsen mit Stanzstempel und Matrize rasch neue Werkzeugsätze zusammengestellt werden können. Insgesamt wird auch die Produktion von einander ähnlichen Teilen, sogenannten Teilefamilien, wesentlich vereinfacht, wie weiter unten noch genauer erläutert werden wird. Auch das Abtrennen des jeweils gestanzten Teils von dem als fortlaufendes Band zugeführten, zu stanzenden Material kann in die Funktion der erfindungsgemäßen Stanzmaschine integriert werden, indem man einen als Abtrennstempel wirkenden Stanzstempel vorsieht, der nur am Ende der Folge der Einzelstanzungen eingeschaltet wird. Die erfindungsgemäße Stanzmaschine kann wesentlich leichter und von der installierten Antriebsleistung her kleiner als herkömmliche Stanzmaschinen gebaut werden, da diese auf maximale Belegung, also Nutzung der gesamten Maschinenlänge in Materialbewegungsrichtung für Stanzstempeleinsatz und die dabei auftretenden Kräfte sowie erforderlichen Leistungen, ausgelegt werden mußten.

Bevorzugte Weiterbildungen der erfindungsgemäßen Stanzmaschine ergeben sich aus den Ansprüchen 2 bis 4. Die Zwischenstücke der Kopplungseinrichtungen sind vorzugsweise pneumatisch, hydraulisch, mechanisch oder elektromagnetisch verschiebbar. Die Werkzeugelement-Baueinheit und/oder die Kopplungseinrichtung-Baueinheit sind vorzugsweise insgesamt auswechselbar.

Günstigerweise ist pro ein- und ausschaltbarem Stanzstempel eine schaltbare Kopplungseinrichtung vorgesehen, obwohl es auch möglich ist, ein gruppenweises Ein- und Ausschalten von Stanzstempeln vorzusehen. Günstigerweise sind alle Stanzstempel der vorgesehenen Stanzstempelanordnung ein- und ausschaltbar.

Die Erfindung bezieht sich ferner auf einen Werkzeugsatz zum Einbau in eine vorhandene Presse; mit in Matrizenaufnahmen angeordneten Matrizen, mit im Abstand darüber angeordneten Führungen für Stanzstempel und mit Stanzstempeln; und mit ein- und ausschaltbaren Kopplungseinrichtungen, die der wahlweisen Stanzkraftübertragung zum zugeordneten Stanzstempel dienen, dadurch gekennzeichnet, daß eine Reihe der Stanzstempel und Matrizen zu einer Baueinheit zusammengefaßt ist in der ein über deren Länge sich erstreckendes Unterteil die Aufnahmen für die Matrizen bildet und ein über deren Länge sich erstreckendes, mit Abstand darüber angeordnetes Oberteil eine Führungsplatte bildet, in die axial gegen Federwirkung verschiebbare Führungshülsen für die axial gegen Federwirkung darin verschiebbaren Stanzstempel auswechselbar gesteckt sind; und daß eine Reihe von Kopplungseinrichtungen ebenfalls für sich zu einer Baueinheit zusammengefaßt ist.

Die erfindungsgemäße Stanzmaschine ist vorzugsweise elektronisch gesteuert, insbesondere CNC-gesteuert (computerized numerical control). Diese Steuerung kann die Ein- und Ausschaltung der einzelnen Stanzstempel bzw. des Antriebs der einzelnen Stanzstempel und gegebenenfalls der Vorschubeinrichtung übernehmen. Die Steuerung erfolgt günstigerweise mittels eines integrierten, programmgesteuerten Rechners, dem die Daten für das jeweils herzustellende Werkstück zugeführt werden. Durch Sensoren kann das Erreichen des oberen und des unteren Totpunktes des Stanzhubes erfaßt werden, wobei die jeweiligen Stanzstempel nach dem oberen Totpunkt eingeschaltet und nach dem unteren Totpunkt ausgeschaltet werden. Außerdem kann beispielsweise mittels eines Sensors eine Kontrolle stattfinden, ob von allen eingeschalteten Stanzstempeln Stanzabfall kommt, wobei die Stanzmaschine bei sich durch nicht anfallenden Stanzabfall bemerkbar machenden Störungen selbsttätig ausschaltet. Die erfindungsgemäße Stanzmaschine ist vollautomatisierbar und kann infolgedessen auch ohne Bedienungspersonal, beispielsweise in der Nacht, betrieben werden. Die Programmierung der Steuerung kann beispielsweise über ein Tastenfeld, über Lochstreifen oder über Informationsträgerkassette erfolgen.

Die Erfindung und Weiterbildung der Erfindung werden im folgenden anhand teilweise schematisch dargestellter Ausführungsbeispiele näher erläutert. Es zeigen:
Fig. 1 eine Ansicht des Stanzstempelbereichs einer Stanzmaschine, wobei die Blickrichtung quer zur Längsrichtung der Stanzmaschine ist;
Fig. 2 einen Vertikalschnitt in größerem Maßstab durch ein Werkzeugelement der Stanzmaschine gemäß Fig. 1;
Fig. 3 einen Längsschnitt im vergrößerten Maßstab eines Teils des Werkzeugelements von Fig. 2, sowie Draufsichten auf eine Matrizenaufnahme und einen Matrizen-Schneideinsatz;
Fig. 4 eine mit der erfindungsgemäßen Stanzmaschine herstellbare Teilefamilie;
Fig. 5 eine abgewandelte Ausführungsform der Stanzmaschine mit einem Revolverteller.
Fig. 1 zeigt von einer Stanzmaschine eine Kopfplatte 2 und einen Maschinentisch 38. Die Kopfplatte 2 ist mittels einer nicht gezeichneten Antriebseinrichtung, beispielsweise in Form eines hydraulischen Stanzhubantriebs, längs Führungssäulen 6 auf den Maschinentisch 38 zu bewegbar. Auf dem Maschinentisch 38 ist ein Unterteil 44 und mit Abstand darüber ein Oberteil 46 angebracht, wobei das Unterteil 44 und das Oberteil 46 über die ganze Länge des Maschinentischs 38 durchgehen können, in kürzere Abschnitte unterteilt sein können oder auch pro Werkzeugelement 42 ein eigenes Teil bilden können. Die Kopfplatte 2, die beim dargestellten Ausführungsbeispiel die Form eines sich in Längsrichtung der Stanzmaschine erstreckenden Balkens hat, erstreckt sich oberhalb der Reihe der Werkzeugelemente 42. Zur Ausführung der Stanzbewegung wird die Kopfplatte nach unten bewegt und beaufschlagt einen, mehrere oder alle Werkzeugelemente 42 mit Stanzkraft.

Aus Fig.2 2 sind die Einzelheiten eines Werkzeugelements 42 und seiner Stanzkraftbeaufschlagung mehr im einzelnen erkennbar. Das dargestellte Werkzeugelement 42 besteht im wesentlichen aus einer auf dem Unterteil 44 angeordneten Matrizenaufnahme 24 mit als eingesetztem Schneideinsatz 26 ausgebildeter Matrize, einer in das Oberteil 46 von oben eingesetzten Stanzstempeleinheit 48, die gegen die Wirkung von Federn 50 nach unten zur Matrize verschiebbar ist, sowie einer unten an der Kopfplatte 2 befestigten Kopplungseinrichtung. Die Kopplungseinrichtung besteht im wesentlichen aus einer vertikalen, unten offenen Sackbohrung 54 mit darin vertikal verschiebbar angeordnetem Stößel 56. Dem Stößel 56 ist ein vorn unten abgeschrägtes Zwischenstück 34 zugeordnet, das beispielsweise mittels einer pneumatischen ZylinderKolben-Einheit 36 von rechts nach links und zurück verschiebbar ist und zum Ein- und Ausschalten des Stößels 56 dient. Unterhalb des Schneideinsatzes 26 ist im Unterteil und im Maschinentisch 38 eine Öffnung 40 zum Abführen des Stanzabfalls vorgesehen.

Bei der gezeichneten Passivstellung des Zwischenstücks 34 ist oberhalb des Stößels 56 Freiraum in der Sackbohrung 54 vorhanden, so daß bei Abwärtsbewegung der Kopfplatte 2 der Stößel 56 zwar zunächst wegen der Reibung in der Sackbohrung 54 nach unten mitgenommen wird, dann aber bei weiterer Abwärtsbewegung der Kopfplatte 2 keine Stanzkraft von oben erhält, sondern ohne Stanzkraftübertragung auf der Oberseite der Stanzstempeleinheit 48 stehen bleibt. Wenn der Stößel 56 durch Verschieben des Zwischenstücks 34 nach links eingeschaltet ist und die Kopfplatte 2 zur Durchführung einer Stanzbewegung abgesenkt wird, dann drückt der Stößel 56 oben auf die Stanzstempeleinheit 48 und drückt diese gegen die Wirkung der Federn 50 nach unten. Dabei wirkt die untere Stirnfläche 52 der Stanzstempeleinheit 48 als Niederhalter. In der Stanzstempeleinheit 48 ist ein Stanzstempel 18 vertikal relativbeweglich angeordnet, wobei Fig. 3 eine Ausführungsmöglichkeit hierfür zeigt. Der Stanzstempel 18 tritt bei weiterer Abwärtsbewegung der Kopfplatte 2 durch den Schneideinsatz 26 hindurch und führt die eigentliche Stanzung aus.

Wenn ein zu stanzender Materialstreifen in Längsrichtung der Stanzmaschine durch den Raum zwischen dem Oberteil 46 und der Matrizenaufnahme 24 taktweise vorgeschoben wird, können die einzelnen Stanzstempel 18 durch eine CNC-Steuerung bedarfsweise ein- und ausgeschaltet werden. Z.B. kann bei jedem Stanzhub eine identische Ausnehmung neben die andere gestanzt werden, während bestimmte Löcher des Werkstücks beispielsweise jeweils nur ein Mal nach einer bestimmten Anzahl der Ausnehmungen gestanzt werden und ein Trenn-Schneidstempel nur ein Mal am Ende des Werkstücks mit der gestanzten Reihe von Ausnehmungen betätigt wird.

Die Werkzeugelemente 42 bzw. die Stanzstempel 18 müssen nicht in geradliniger Reihe angeordnet sein, sondern die Stanzstempel 18 können auch - in der Blickrichtung der Fig. 1 betrachtetteils hinter und teils vor der Zeichenebene angeordnet sein. Es ist auch möglich, in einer Ebene quer zur Längserstreckung der Stanzmaschine mehrere schaltbare Stanzstempel 18 vorzusehen. Man kann auch eine Gruppe von mehreren Matrizen 26, Stanzstempeleinheiten 48 und Kopplungseinrichtungen als Baueinheit bzw. Werkzeugsatz zusammenfassen. Außerdem ist es möglich, eine Gruppe von mehreren Koppfungseinrichtungen als Baueinheit unter der Kopfplatte 2 zu befestigen, auch wenn man die Matrizen 26 und Stanzstempeleinheiten 48 einzeln einsetzt. Die Stanzstempeleinheit 48 ist auf einfachste Weise von oben in eine entsprechende Bohrung des Oberteils eingesteckt. Gleiches giltfür die Matrize 26. Die Werkzeugelemente 42 können nicht nur in einer Reihe in Längsrichtung der Stanzmaschine vorgesehen sein, sondern auch in mehreren Reihen hintereinander, gesehen in der Blickrichtung der Fig. 1. Man hat somit eine Stanzmaschine vor sich, bei der einzelne Werkzeugelemente 42 oder auch Gruppen von Werkzeugelementen 42 an wählbarer Stelle der Stanzmaschine angeordnet werden können, angepaßt an die jeweilige Stanzaufgabe. Die Werkzeugelemente 42 eignen sich auch hervorragend zur Nachrüstung bereits bestehender Stanzmaschinen.

In Fig. 3 ist eine bevorzugte Ausführungsmöglichkeit für eine Stanzstempeleinheit 48 genauer dargestellt. Man erkennt einen oberen Werkzeugkopf 58, eine untere Führungshülse 60 und ein dazwischen angeordnetes Federelement 62. Einen konzentrischen, von oben nach unten verlaufenden Innenraum dieser Teile 58, 60, 62 durchsetzend ist ein Stanzstempelhalter 64 angeordnet, an dem unten der eigentliche Stanzstempel 18 kleineren Durchmessers befestigt ist. Die Stanzstempeleinheit48 ist in von innen durch einen Ölzuführungskanal 66 geschmierter Bauart ausgeführt, wobei das Schmieröl bis nach unten zum Schneidstempel 18 und dessen Durchführung durch das untere Stirnende der Führungshülse 60 gelangt. Wenn mittels des Stößels 56 (Fig. 1 und 2) bei Abwärtsbewegung der Kopfplatte 2 auf den jeweiligen Werkzeugkopf 58 gedrückt wird, bewegt sich die gesamte Stanzstempeleinheit 48 zunächst nach unten, bis ihre untere Stirnseite als Niederhalter auf dem zu stanzenden Material aufliegt. Die weitere Abwärtsbewegung der Kopfplatte 2 bewirkt ein Zusammendrücken des jeweiligen Federelements 62 und dadurch ein Heraustreten des eigentlichen Stanzstempels 18 unten aus der Stanzstempeleinheit 48 durch die zugeordnete Matrize 26.

Die in Fig.3 dargestellte Matrize ist ein Schneideinsatz in sogenannter Einwegausführung, der also bei Stumpfwerden nicht nachgeschliffen, sondern ausgewechselt wird. Die Schneidstempelaufnahme 24 weist oben eine - von oben gesehen - kreisrunde, aber mit einer Begradigung 68 versehene Aufnahmeaussparung 70 auf. In diese wird von oben der mit einer entsprechenden Umfangskontur versehene Schneideinsatz 26 eingesetzt und mit kleinen Schrauben befestigt. Der Schneideinsatz 26 enthält die eigentliche Matrizen-Schneidöffnung 28. Die Begradigung 68 sichert eine positionsgenaue Lage des Schneideinsatzes 26.

Fig. 4 zeigt ein einfaches Beispiel einer sogenannten Teilefamilie aus dem Schaltergehäusebau. Derartige Teilefamilien, auch sehr viel komplizierterer Art, lassen sich mit einer erfindungsgemäß ausgebildeten Stanzmaschine besonders rationell fertigen.

Fig. 4a) zeigt das einfachste Teil der Teilefamilie, bei dem sieben in identischem Abstand angeordnete, große Stanzausnehmungen 72 und jeweils zwischen diesen eine kleinere Stanzausnehmung 74 vorhanden sind. Zur Herstellung dieses Teils 76 wird man in Längsrichtung der Stanzmaschine benachbart zwei Stanzstempel 18 vorsehen, einen zum Stanzen einer größeren Ausnehmung 72 und den andern zum Stanzen einer kleineren Ausnehmung 74. Beide Stanzstempel werden jeweils nach Vorschub des Teils 76 um die Vorschublänge a zugleich betätigt. Lediglich zum Abtrennen des fertigen Teils 76 vom bandförmigen Stanzrohmaterial könnte ein Trenn-Schneidstempel vorgesehen sein, der nur ein Mal nach sieben Stanzhüben eingeschaltet wird.

Das Teil 78 gemäß Fig.4b) unterscheidet sich vom Teil 76 durch eine geringere Länge und dadurch, daß bei einem Teil der kleineren Ausnehmungen 74 eine verlängerte Ausnehmungsform 74' zu stanzen ist. Hier kann man beispielsweise in Längsrichtung der Stanzmaschine beabstandet von den beiden zuvor beschriebenen Stanzstempein einen zusätzlichen Stanzstempel vorsehen, der die Verlängerungen der Ausnehmungen 74' stanzt. Dieser zusätzliche Stanzstempel ist so zu steuern, daß er die Stanzung nicht bei jeder Stanzbewegung der Stanzmaschine durchführt, sondern nur dort, wo dies durch die Programmsteuerung der Stanzmaschine vorgegeben wird. Ansonsten bleibt dieser zusätzliche Stanzstempel ausgeschaltet. Außerdem ist der Trenn-Schneidstempel so zu steuern, daß nach einem Teil 78 mit fünf Ausnehmungen 72 abgetrennt wird.

Das Teil 80 gemäs 4c) unterscheidet sich von den Teilen 76 und 78 dadurch, daß die größeren Ausnehmungen 72 einen geringeren gegenseitigen Mittenabstand a haben, daß die kleineren Ausnehmungen 74" kleiner als zuvor sind, daß bei einigen der Blechlappen zwischen den Ausnehmungen 72 Löcher 82 zu stanzen sind und daß am Anfang des Teils 80 eine besondere Ausnehmung 84 mit anderer Form zu stanzen ist. Hier wird man hinsichtlich der Ausnehmungen 72 und 74" analog wie beim Teil 76 vorgehen. Für die Löcher 82 und die gesonderte Ausnehmung 84 wird man jeweils einen gesonderten Stanzstempel vorsehen, analog wie im Zusammenhang mit Fig. 4b) für die Verlängerung der kleineren Ausnehmungen 74' beschrieben. Die zusätzlichen Stanzstempel sind gesteuert dann einzuschalten, wenn ein Loch 82 oder eine Ausnehmung 84 zu stanzen sind.

Fig. zeigt eine Draufsicht auf einen bei der Stanzmaschine einsetzbaren Revolverteller 90. Der Revolverteller 90 hat eine im wesentlichen achteckige Form mit abgerundeten Ecken und ist in Schnitten von 90° oder 45° um seine vertikale Drehachse 92 drehbar. Insgesamt 14 durchgehende Bohrungen 94 sind derart über den Umfang des Revolvertellers 90 verteilt, daß zumindest bei einem Teil der Schnrittschaltstellungen des Revolvertellers 90 mehrere Bohrungen 94 längs einer geraden Linie 96 in Längsrichtung der Stanzmaschine angeordnet sind. Mit Abstand unter dem Revolverteller 90 befindet sich ein weiterer, in Fiq. 5 nicht sichtbarer, ähnlicher Revolverteller. Diese beiden Revolverteller sind gemeinsam in Schritten weiterschaltbar. Der untere Revolverteller ruht auf dem Maschinentisch 38 auf, kann sich jedoch beim Weiterschalten rotatorisch gleitend auf diesem drehen.

Die Bohrungen 94 dienen der eingesteckten Aufnahme von Stanzstempeleinheiten 48 in gleicher Weise, wie in Fig. 2 dargestellt. Auf dem unteren, nicht sichtbaren Revolverteller sind an entsprechenden Stellen Matrizenaufnahmen 24 und Matrizen 26 angeordnet in gleicher Weise, wie in Fig. 2 dargestellt.

Durch Drehen des Revolvertellers 90 gemeinsam mit dem darunter befindlichen, nicht sichtbaren Revolverteller lassen sich also jeweils andere Werkzeugelemente 42 in eine Stellung bringen, in der sie durch die Kopfplatte 2 mit Stanzkraft beaufschlagbar sind, wobei wiederum einzelne Stanzstempel ausgeschaltet sein können.

## Patentansprüche

1. Stanzmaschine mit Vorschubeinrichtung zur taktweisen Weiterbewegung des zu stanzenden Materials durch die Stanzmaschine; mit einer Reihe von Werkzeugelementen (42), die jeweils eine in einer Matrizenaufnahme (24) angeordnete Matrize (26), eine im Abstand darüber angeordnete Führung für einen Stanzstempel (18) und einen Stanzstempel (18) aufweisen; mit einer die Stanzstempel (18) beaufschlagenden Kopfplatte (2) der Antriebseinrichtung; und mit den Werkzeugelementen (42) zugeordneten, ein- und ausschaltbaren Kopplungseinrichtungen (34, 36), die der wahlweisen Stanzkraftübertragung zum zugeordneten Stanzstempel (18) dienen, dadurch gekennzeichnet, daß mehrere Werkzeugelemente (42) zu einer auf dem Maschinentisch (38) aufruhenden Baueinheit zusammengefaß sind, die aufweist:
- ein über deren Länge sich erstreckendes Unterteil (44), das die Aufnahmen für die Matrizen (26) bildet;
- ein über deren Länge sich erstreckendes, mit Abstand darüber angeordnetes Oberteil, das eine Führungsplatte (46) bildet, in die Führungshülsen (60) für die Stanzstempel (18) auswechselbar gesteckt sind;
- die Stanzstempel (18).

2. Stanzmaschine nach Anspruch 1, dadurch gekennzeichnet, daß die jeweilige Kopplungseinrichtung ein Zwischenstück (34) aufweist, das an der Kopfplatte (2) angeordnet ist und zwischen einer Aktivstellung, in der die Stanzkraft von der Kopfplatte (2) über das Zwischenstück (34) auf den zugeordneten Stanzstempel (18) übertragen wird, und einer zurückgezogenen Passivstellung, in der die Kopfplatte (2) ohne Stanzkraftübertragung auf den Stanzstempel (18) relativ zu diesem bewegbar ist, hin und her bewegbar ist.

3. Stanzmaschine nach Anspruch 1 oder 2, dadurch gekennzeichnet, daß mehrere Kopplungseinrichtungen (34, 36) zu einer Baueinheit zusammengefaßt sind.

4. Stanzmaschine nach einem der Ansprüche 1 bis 3, dadurch gekennzeichnet, daß die Werkzeugelemente (42) von einem Revolverteller (9) getragen sind.

5. Werkzeugsatz zum Einbau in eine vorhandene Presse; mit in Matrizenaufnahmen (24) angeordneten Matrizen (26), mit im Abstand darüber angeordneten Führungen für Stanzstempel (18) und mit Stanzstempeln (18); und mit ein- und ausschaltbaren Kopplungseinrichtungen (34, 36), die der wahlweisen Stanzkraftübertragung zum zugeordneten Stanzstempel (18) dienen, dadurch gekennzeichnet, daß eine Reihe der Stanzstempel (18) und Matrizen (26) zu einer Baueinheit zusammengefaßt sind, in der ein über deren Länge sich erstreckendes Unterteil (44) die Aufnahmen für die Matrizen (26) bildet und ein über deren Länge sich erstreckendes, mit Abstand darüber angeordnetes Oberteil eine Führungsplatte (46) bildet, in die axial gegen Federwirkung verschiebbare Führungshülsen (60) für die axial gegen Federwirkung darin verschiebbaren Stanzstempel (18) auswechselbar gesteckt sind; und daß eine Reihe von Kopplungseinrichtungen (34, 36) ebenfalls für sich zu einer Baueinheit zusammengefaßt ist.

## Claims

1. A stamping machine including an advance means for intermittently advancing the material to be stamped through the stamping machine; comprising a series of tool members (42) each including a die (26) disposed in a die receptacle (24), a guide spaced thereabove for a stamping punch

(18), and a stamping punch (18); and comprising a head plate (2) of the drive means, which acts upon the stamping punches (18); and comprising coupling means (34, 36) which are associated with said tool members (42) and adapted to be activated and deactivated and serve for selectively transferring stamping force to the associated stamping punch (18), characterized in that several tool members (42) are combined to form a constructional unit resting on the machine table (38) and comprising:
- a bottom part (44) extending across the length thereof and forming the receptacles for said dies (26);
- a top part extending across the length thereof and being spaced thereabove and forming a guide plate (46) into which guide sleeves (60) for the stamping punches (18) are inserted in re- placable manner;
- said stamping punches (18).

2. A stamping machine according to claim 1, characterized in that the particular coupling means includes an intermediate member (34) disposed on said head plate (2) and movable in reciprocating manner between an active position, in which the stamping force is transferred by said head plate (2) to the associated stamping punch (18) via said intermediate member (34), and a retracted passive position in which said head plate (2) is movable relative to said stamping punch (18) without stamping force being transferred thereto.

3. A stamping machine according to claim 1 or 2, characterized in that several coupling means (34, 36) are combined to form a constructional unit.

4. A stamping machine according to any one of claims 1 to 3, characterized in that said tool members (42) are carried by a turret plate (90).

5. A tool set for installation in an existing press; comprising dies (26) disposed in die receptacles (24), guides spaced thereabove for stamping punches (18), and stamping punches (18); and comprising coupling means (34, 36) which are adapted to be activated and deactivated and serve for selectively transferring stamping force to the associated stamping punch (18), characterized in that a series of said stamping punches (18) and dies (26) is combined to form a constructional unit in which a bottom part (44) extending across the length thereof forms the receptacles for said dies (26), and a top part extending across the length thereof and spaced thereabove forms a guide plate (46) having inserted therein in replaceable manner guide sleeves (60) which are axially displaceable against spring action and serve for said stamping punches (18) which are axially displaceable therein against spring action; and in that a series of coupling means (34, 36) also is combined to form a constructional unit.

## Revendications

1. Poinçonneuse comportant un dispositf d'avancement pour faire progresser de façon cadencée le matériau à poinçonner à travers la poinçonneuse, comportant une série d'éléments d'outils (42) qui comportent chacun une matrice (26) placée dans un logement de matrice (24), un guide disposé à distance au-dessus pour un poinçon (18) et un poinçon (18), comportant une plaque porte-nez (2) du mécanisme d'entraînement agissant sur le poinçon (18), et comportant des dispositifs d'accouplement (34, 36) pouvant être enclenchés et désenclenchés, rattachés aux éléments d'outils (42), qui servent à la transmission à volonté des forces de poinçonnage au poinçon (18) rattaché, caractérisé en ce que, plusieurs éléments d'outils (42) sont rassemblés en une unité modulaire reposant sur la table (38) de la machine-outil, qui comporte:
- une partie inférieure (44) s'étendant sur sa longueur, qui constitue les logements pour les matrices (26);
- une partie supérieure s'étendant sur sa longueur. placée à distance au-dessus, qui constitue une plaque de guidage (46) dans laquelle des manchons de guidage (60) pour les poinçons (18) peuvent être placés de façon amovible;
- le poinçon (18). 2. Poinçonneuse selon la revendication 1, caractérisée en ce que chaque mécanisme d'accouplement respectif comporte une pièce intermédiaire (34) qui est placée sur la plaque porte-nez (2) et peut effectuer des mouvements de va-et- vient entre une position active dans laquelle la force de poinçonnage est transmise par la plaque porte-nez (2) au poinçon (18) correspondant par l'intermédiaire de la pièce intermédiaire (34), et une position passive rétractée dans laquelle la plaque porte-nez (2) peut se déplacer sans transmission de forces de poinçonnage au poinçon (18) par rapport à celui-ci.

3. Poinçonneuse selon la revendication 1 ou 2, caractérisée en ce que plusieurs dispositifs d'accouplement (34, 36) sont rassemblés en une unité modulaire.

4. Poinçonneuse selon l'une des revendications 1 à 3, caractérisée en ce que les éléments d'outils (42) sont supportés par un plateau revolver (90).

5. Jeu d'outils à incorporer dans une presse existante, comportant des matrices (26) placées dans des logements de matrices (24), comportant des guides pour poinçons (18) placés à distance au-dessus et comportant des poinçons (18) et des dispositifs d'accouplement (34, 36) pouvant être enclenchés et désenclenchés, qui servent à la transmission à volonté de forces de poinçonnage au poinçon (18) correspondant, caractérisé en ce qu'une série des poinçons (18) et des matrices (26) est rassemblée en une unité modulaire dans laquelle une partie inférieure (44) s'étendant sur sa longueur constitue les logements pour les matrices (26) et une partie supérieure placée à distance au-dessus, s'étendant sur sa longueur, constitue une plaque de guidage (46) dans laquelle des manchons de guidage (60) déplaçables axialement contre l'action de ressorts, pour les poinçons (18) qui peuvent y être déplacés axialement contre l'action de ressorts, sont placés de façon amovible, et en ce qu'une série de dispositifs d'accouplement (34, 36) est également rassemblée en soi en une unité modulaire.
